# EUROPÄISCHE PATENTSCHRIFT

(11) **EP 1 116 823 B1**
(45) Veröffentlichungstag und Bekanntmachung des Hinweises auf die Patenterteilung: **06.04.2005**
(21) Anmeldenummer: 00123589.4
(22) Anmeldetag: 28.10.2000
(51) Int. Cl.: D21F 5/04

(54) **Trockenpartie**
Dryer section
Section de séchage

(30) Priorität: 10.12.1999 DE 19959669
(43) Veröffentlichungstag der Anmeldung: 18.07.2001
(73) Patentinhaber: Voith Paper Patent GmbH, 89522 Heidenheim (DE)
(72) Erfinder: Oechsle, Markus, 73566 Bartholomae (DE); Kotitschke, Gerhard, 89555 Steinheim (DE); Mayer, Roland, 89522 Heidenheim (DE)

(56) Entgegenhaltungen:
- EP-A- 0 426 607
- DE-A- 4 201 107
- DE-C- 4 220 682

## Beschreibung

Die Erfindung betrifft eine Trockenpartie zur Trocknung einer Faserstoffbahn, insbesondere einer Papier-, Karton-oder Tissuebahn in Maschinen zur Herstellung und/oder Veredelung derselben bestehend aus mehreren Trockengruppen, in denen die Faserstoffbahn über beheizte Trockenzylinder und Leitwalzen geführt wird, wobei die Faserstoffbahn von wenigstens einem Band der jeweiligen Trockengruppe gegen die Mantelfläche der Trockenzylinder gedrückt und die Faserstoffbahn an wenigstens einer Übergabestelle zwischen zwei mitlaufenden Transferelementen übergeben wird und das übernehmende Transferelement eine höhere Geschwindigkeit als das übergebende Transferelement aufweist.

Eine derartige Trockenpartie ist aus DE-C-42 20682 bekannt.

Bei feuchten Faserstoffbahnen kommt es insbesondere in Pressen- und Trockenpartien zur Dehnung infolge der Einwirkung äußerer Kräfte, wie Haftkräften an Walzen und Bändern, Zentrifugalkräften sowie Kräften auf Grund von Unterdruck oder Luftströmungen. Diese Dehnung wiederum kann zur Faltenbildung oder sogar zum Abriss führen.

Um die Übergabe der Faserstoffbahn zwischen zwei Transferelementen zu unterstützen und die Dehnungen auszugleichen, werden die übernehmenden Transferelemente häufig mit einer höheren Geschwindigkeit angetrieben, das heißt es wird an der Übergabestelle ein Zug aufgebaut.

Die Übergabe der Faserstoffbahn erfolgt dabei im allgemeinen von dem letzten Trockenzylinder einer Trockengruppe an das Trockensieb der folgenden Trockengruppe, wobei das Trockensieb den Trockenzylinder zumindest geringfügig umschlingt. Diese Umschlingung gewährleistet einerseits eine sichere Übergabe der Faserstoffbahn, insbesondere bei hohen Bahngeschwindigkeiten, begrenzt aber auf der anderen Seite die maximale Geschwindigkeitsdifferenz zwischen den Transferelementen.

Die Aufgabe der Erfindung ist es daher, eine Möglichkeit zum Aufbau einer möglichst kleinen, jedoch ausreichenden Geschwindigkeitsdifferenz zwischen den Transferelementen bei gleichzeitiger Gewährleistung einer sicheren Führung und Übergabe der Faserstoffbahn an der Übergabestelle zu schaffen.

Erfindungsgemäß wird die Aufgabe durch die Merkmale des Anspruchs 1 gelöst.

Hierdurch wird das Einklemmen der Faserstoffbahn zwischen den Transferelementen ausgeschlossen, wodurch größere Geschwindigkeitsdifferenzen ohne negative Auswirkungen auf die Papierqualität möglich sind. Der Abstand zwischen den Transferelementen ist dabei so gering, dass dennoch eine sichere Führung der Faserstoffbahn an der Übergabestelle gegeben ist.
Vorteilhaft ist es hierbei, wenn der Abstand zwischen den Transferelementen an der Übergabestelle mit Geschwindigkeitsdifferenz größer als Null und kleiner als 35 mm ist.

Die Transferelemente können dabei als Walze, vorzugsweise als Trockenzylinder und/oder als Band, vorzugsweise als Trockensieb ausgeführt sein. Sollte ein Band zur Anwendung kommen, so ist es von Vorteil, wenn das übernehmende Transferelement als Band ausgebildet ist und an der Übergabestelle über ein Saugelement, vorzugsweise in Form einer besaugten Walze geführt wird. Das Saugelement unterstützt dabei die Übernahme der Faserstoffbahn und das Haften am übernehmenden Band.

Falls ein Transferelement von einer Walze gebildet wird, so sollte das andere Transferelement ein Band sein. Dies erlaubt eine Vernachlässigung des Durchhanges der oft sehr breiten Walzen bei der Bildung der Übergabestelle. Das Band sollte die Walze an der Übergabestelle jedoch nicht umschlingen, um die Kraftwirkung auf die Faserstoffbahn zu minimieren.

Von besonderem Vorteil ist der Einsatz der Anordnung im Bereich eines hohen Feuchtegehaltes, das heißt auch verstärkter Dehnung der Faserstoffbahn am Beginn der Trockenpartie, insbesondere zwischen der ersten und zweiten Trockengruppe.

Um nach der Pressenpartie möglichst schnell eine Geschwindigkeitsdifferenz, das heißt einen Zug aufbauen zu können, sollte die erste Trockengruppe nur einen oder zwei, vorzugsweise einen Trockenzylinder besitzen. Hierbei sollte die Geschwindigkeit des übernehmenden Transferelementes an der Übergabestelle zwischen der ersten und zweiten Trockengruppe maximal 2,5 %, vorzugsweise 0,5 bis 2,0 % höher als die des übergebenden Transferelementes sein.

Nachfolgend soll die Erfindung an einem Ausführungsbeispiel näher erläutert werden. In der beigefügten Zeichnung zeigt die Figur eine schematische Darstellung vom Ende einer Pressen- und dem Beginn einer Trockenpartie.

Die Faserstoffbahn 1 läuft in der Pressenpartie durch mindestens einen, von zwei Presswalzen 10 gebildeten Pressspalt. Das dabei in dem Pressspalt ausgepresste Wasser wird von endlos umlaufenden Pressfilzen 9 aufgenommen, die gemeinsam mit der Faserstoffbahn 1 durch den Pressspalt geführt werden. Hier erfolgt die Abnahme der Faserstoffbahn 1 vom Pressfilz 9 der unteren Presswalzen 10 des letzten oder einzigen Pressspaltes und der Transport mit einem luftdurchlässigen Band 4 in Form eines Trockensiebes. Die Abnahme wird von einer besaugten und vom Band 4 umschlungenen Leitwalze unterstützt. Hierzu besitzt die besaugte Leitwalze einen perforiertem Walzenmantel, dessen Innenraum mit einer Unterdruckquelle verbunden ist.

Das Band 4 führt die Faserstoffbahn 1 zum einzigen, beheizten Trockenzylinder 2 der ersten Trockengruppe der Trockenpartie und drückt die Faserstoffbahn 1 gegen die Mantelfläche des beheizten Trockenzylinders 2. Hierdurch kommt es zur Erwärmung der Faserstoffbahn 1 und zur Verdampfung der in ihr enthaltenen Feuchtigkeit.

Das Band 4 kann auch als luftundurchlässiges Transferband oder als luftdurchlässiger Transferfilz ausgeführt sein, welches die Faserstoffbahn 1 von der Pressenpartie zum ersten Trockenzylinder 2 der Trockenpartie führt.

Nach dem Wegführen dieses Bandes 4 der ersten Trockengruppe läuft die Faserstoffbahn 1 bis zur Übergabestelle 5 auf dem Trockenzylinder 2 weiter. An der Übergabestelle 5 wird die Faserstoffbahn 1 von einem Band 4 der zweiten Trockengruppe in Form eines luftdurchlässigen Trockensiebes übernommen. Dieses Band 4 führt die Faserstoffbahn 1 in der zweiten Trockengruppe abwechselnd über beheizte, in einer oberen Reihe angeordnete Trockenzylinder 2 und besaugte, in einer unteren Reihe angeordnete Leitwalzen 3, wobei die Faserstoffbahn 1 gegen die Mantelfläche der Trockenzylinder 2 gedrückt wird.

Die Übergabe der Faserstoffbahn 1 zwischen dem Transferelement 6 in Form des Trockenzylinders 2 der ersten Trockengruppe und dem Transferelement 7 in Form des Bandes 4 der zweiten Trockengruppe wird hier von einem Saugelement 8 unterstützt. Das als besaugte Leitwalze ausgeführte Saugelement 8 wird hierzu vom Band 4 umschlungen.

Der Abstand zwischen den Transferelementen 6,7 an der Übergabestelle 5 ist kleiner als 35 mm, wobei aber auch kein Pressspalt zwischen dem Trockenzylinder 2 der ersten Trockengruppe und dem Saugelement 8 gebildet wird. Da es ebenfalls zu keiner Umschlingung des Trockenzylinders 2 der ersten Trockengruppe durch das Band 4 der zweiten Trockengruppe kommt, kann ein ausreichend großer Zug zwischen beiden Trockengruppen aufgebaut werden. Hierzu ist es meist ausreichend, wenn die Geschwindigkeit des übernehmenden Transferelementes 7 0,5 bis 2 % höher ist als die des übergebenden Transferelementes 6. Auf der anderen Seite ist der Abstand zwischen den Transferelementen 6,7 so klein, dass die sichere Führung der Faserstoffbahn 1 nicht gefährdet ist. Außerdem wird die Führung noch durch das Saugelement 8 zusätzlich stabilisiert.

Neben dem Aufbau von Zügen zum Dehnungsausgleich in der Pressenpartie ergibt sich hierdurch die Möglichkeit für einen, wegen der kurzen ersten Trockengruppe schnell folgenden Aufbau eines Zuges am Beginn der Trockenpartie. Dieser Zug kann nunmehr ohne negative Auswirkungen auf die Qualität der Faserstoffbahn 1 auch ausreichend groß gestaltet werden.

## Patentansprüche

1. Trockenpartie zur Trocknung einer Papier-, Karton-, Tissue- oder einer anderen Faserstoffbahn (1) in Maschinen zur Herstellung und/oder Veredelung derselben bestehend aus mehreren Trockengruppen, in denen die Faserstoffbahn (1) über beheizte Trockenzylinder (2) und Leitwalzen (3) geführt wird, wobei ein Band (4) die Faserstoffbahn (1) von einer Pressenpartie zur Trockenpartie führt, die Faserstoffbahn (1) von wenigstens einem Band (4) der jeweiligen Trockengruppe gegen die Mantelfläche der Trockenzylinder (2) gedrückt und die Faserstoffbahn (1) zumindest an der Übergabestelle (5) zwischen der ersten und der zweiten Trockengruppe zwischen zwei mitlaufenden Transferelementen (6,7) übergeben wird, wobei ein Transferelement (6) als Trockenzylinder (2) und ein Transferelement (7) als Band (4) ausgebildet ist,
das übernehmende Transferelement (7) eine höhere Geschwindigkeit als das übergebende Transferelement (6) aufweist und die Transferelemente (6,7) an der Übergabestelle (5) einen Abstand von mehr als Null und weniger als 70 mm aufweisen, **dadurch gekennzeichnet, dass** die Faserstoffbahn (1) in der Pressenpartie gemeinsam mit Pressfilzen (9) durch mindestens einen von zwei Presswalzen (10) gebildeten Presspalt läuft und das Band (4), das die Faserstoffbahn (1) von der Pressenpartie zur Trockenpartie führt, die Faserstoffbahn (1) von einem Pressfilz (9) einer unteren Presswalze (10) des einzigen oder letzten Pressspaltes übernimmt.

2. Trockenpartie nach Anspruch 1, **dadurch gekennzeichnet, dass** der Abstand zwischen den Transferelementen (6,7) an der Übergabestelle (5) größer als Null und kleiner als 35 mm ist.

3. Trockenpartie nach Anspruch 1 oder 2, **dadurch gekennzeichnet, dass** das übernehmende Band (4) an der Übergabestelle (5) über ein Saugelement (8) vorzugsweise in Form einer besaugten Walze geführt wird.

4. Trockenpartie nach einem der vorhergehenden Ansprüche, **dadurch gekennzeichnet, dass**
das Band (4) die Walze an der Übergabestelle (5) nicht umschlingt.

5. Trockenpartie nach einem der vorhergehenden Ansprüche, **dadurch gekennzeichnet, dass**
die erste Trockengruppe nur einen oder zwei, vorzugsweise einen Trockenzylinder (2) besitzt.

6. Trockenpartie nach einem der vorhergehenden Ansprüche, **dadurch gekennzeichnet, dass**
zumindest an der Übergabestelle (5) zwischen der ersten und zweiten Trockengruppe eine Geschwindigkeitsdifferenz zwischen den Transferelementen (6,7) vorliegt.

7. Trockenpartie nach Anspruch 6, **dadurch gekennzeichnet, dass** die Geschwindigkeit des übernehmenden Transferelementes (7) an der Übergabestelle (5) zwischen der ersten und zweiten Trockengruppe maximal 2,5 %, vorzugsweise 0,5 bis 2,0 % höher als die des übergebenden Transferelementes (6) ist.

## Claims

1. Dryer section for drying a paper, board, tissue or another fibrous web (1) in machines for producing and/or converting the same, comprising a plurality of dryer groups, in which the fibrous web (1) is led over heated drying cylinders (2) and guide rolls (3), a belt (4) leading the fibrous web (1) from a press section to the dryer section, the fibrous web (1) being pressed by at least one belt (4) of the respective dryer group against the circumferential surface of the drying cylinders (2) and, at least at the transfer point (5), the fibrous web (1) being transferred between two transfer elements (6, 7) running together between the first and the second dryer group, and one transfer element (6) being formed as a drying cylinder (2) and one transfer element (7) being formed as a belt (4), the accepting transfer element (7) having a higher speed then the transferring transfer element (6) and the transfer elements (6, 7) at the transfer point (5) having a spacing of more than zero and less than 70 mm, **characterized in that**, in the press section, the fibrous web (1) runs together with press felts (9) through at least one press nip formed by two press rolls (10), and the belt (4) which leads the fibrous web (1) from the press section to the dryer section picks up the fibrous web (1) from a press felt (9) of a lower press roll (10) of the single or last press nip.

2. Dryer section according to Claim 1, **characterized in that** the spacing between the transfer elements (6, 7) at the transfer point (5) is greater than zero and less than 35 mm.

3. Dryer section according to Claim 1 or 2, **characterized in that** the accepting belt (4) at the transfer point (5) is led over a suction element (8), preferably in the form of an evacuated roll.

4. Dryer section according to one of the preceding claims, **characterized in that** the belt (4) does not wrap around the roll at the transfer point (5).

5. Dryer section according to one of the preceding claims, **characterized in that** the first dryer group has only one or two, preferably one, drying cylinder (2).

6. Dryer section according to one of the preceding claims, **characterized in that**, at least at the transfer point (5) between the first and second drier group, there is a speed difference between the transfer elements (6, 7).

7. Dryer section according to Claim 6, **characterized in that** the speed of the accepting transfer element (7) at the transfer point (5) between the first and second dryer group is a maximum of 2.5%, preferably 0.5 to 2.0%, higher than that of the transferring transfer element (6).

## Revendications

1. Section de séchage pour le séchage d'une nappe de papier, carton, tissu ou d'une autre nappe de matière fibreuse (1) dans des machines de fabrication et/ou d'amélioration de celle-ci, se composant de plusieurs groupes de séchage dans lesquels la nappe de matière fibreuse (1) est guidée par-dessus des cylindres de séchage chauffés (2) et des rouleaux directeurs (3), une bande (4) guidant la nappe de matière fibreuse (1) d'une section de pressage à la section de séchage, la nappe de matière fibreuse (1) étant pressée par au moins une bande (4) du groupe de séchage respectif contre la surface d'enveloppe des cylindres de séchage (2) et la nappe de matière fibreuse (1) étant transférée au moins au niveau du point de transfert (5) entre le premier et le deuxième groupe de séchage entre deux éléments de transfert entraînés en même temps (6, 7), un élément de transfert (6) étant réalisé en tant que cylindre de séchage (2) et un élément de transfert (7) étant réalisé en tant que bande (4), l'élément de transfert de réception (7) présentant une vitesse plus élevée que l'élément de transfert de décharge (6) et les éléments de transfert (6, 7) présentant au niveau du point de transfert (5) une distance supérieure à zéro et inférieure à 70 mm, **caractérisée en ce que** la nappe de matière fibreuse (1) s'étend dans la section de pressage conjointement avec des feutres de pressage (9) à travers une fente de pressage formée par au moins l'un de deux rouleaux de pressage (10) et la bande (4), qui guide la nappe de matière fibreuse (1) de la section de pressage à la section de séchage, reçoit la nappe de matière fibreuse (1) d'un feutre de pressage (9) d'un rouleau de pressage inférieur (10) de la fente de pressage unique ou de la dernière fente de pressage.

2. Section de séchage selon la revendication 1, **caractérisée en ce que** la distance entre les éléments de transfert (6, 7) au niveau du point de transfert (5) est supérieure à zéro et inférieure à 35 mm.

3. Section de séchage selon la revendication 1 ou 2, **caractérisée en ce que** la bande de réception (4) est guidée au niveau du point de transfert (5) sur un élément aspirant (8), de préférence sous la forme d'un rouleau aspiré.

4. Section de séchage selon l'une quelconque des revendications précédentes, **caractérisée en ce que** la bande (4) n'entoure pas le rouleau au niveau du point de transfert (5).

5. Section de séchage selon l'une quelconque des revendications précédentes, **caractérisée en ce que** le premier groupe de séchage ne possède qu'un ou deux, de préférence un seul cylindre de séchage (2).

6. Section de séchage selon l'une quelconque des revendications précédentes, **caractérisée en ce qu'**il existe une différence de vitesse entre les éléments de transfert (6, 7) au moins au niveau du point de transfert (5) entre le premier et le deuxième groupe de séchage.

7. Section de séchage selon la revendication 6, **caractérisée en ce que** la vitesse de l'élément de transfert de réception (7) au niveau du point de transfert (5) entre le premier et le deuxième groupe de séchage est au maximum de 2,5%, de préférence de 0,5 à 2,0% supérieure à la vitesse de l'élément de transfert de décharge (6).
